# EUROPÄISCHE PATENTSCHRIFT

(11) **EP 4 098 573 B1**
(45) Veröffentlichungstag und Bekanntmachung des Hinweises auf die Patenterteilung: **27.08.2025**
(21) Anmeldenummer: 22176513.4
(22) Anmeldetag: 31.05.2022
(51) Int. Cl.: B65D 5/38

(54) **FALTSCHACHTEL**
FOLDING BOX
EMBALLAGE PLIANT

(30) Priorität: 31.05.2021 DE 102021114058
(43) Veröffentlichungstag der Anmeldung: 07.12.2022
(73) Patentinhaber: Van Genechten Packaging N.V., 2300 Turnhout (BE)
(72) Erfinder: Verlinden, Geert, 2350 Vosselaar (BE)
(74) Vertreter: IP HILLS NV

(56) Entgegenhaltungen:
- DE-A1- 102007 053 977
- US-A1- 2017 036 808
- US-A1- 2020 180 808

## Beschreibung

Die Erfindung bezieht sich auf eine Faltschachtel aus Papier oder Karton mit einem nicht auf einfache Weise öffenbaren Verschluß, insbesondere einem nicht durch Kinder öffenbaren Verschluß, sowie Wiederverschluß.

US 2017/0036808 A1 beschreibt eine Verpackung mit einer Verriegelungslasche und einem Verriegelungsschlitz, wobei der mindestens eine Verriegelungsschlitz in die mindestens eine Verriegelungslasche eingreift, wenn sich die kindersichere Verpackung in einer verriegelten Position befindet.

US 2020/0180808 A1 beschreibt eine kindersichere Verpackung, die einen Schaleneinsatz und eine Außenhülle aufweist, die jeweils eine Verriegelungskerbe und eine Verriegelungslasche aufweisen, die verriegelt oder entriegelt werden können.

DE 102007053977 A1 beschreibt eine Verpackung aus einem Flachmaterial, mit einem schachtelartigen Verpackungskörper, und mindestens einem in einem geschlossenen Zustand der Verpackung den Verpackungskörper teilweise umhüllenden Schuber, wobei der Verpackungskörper an einer offenen Seite des Schubers aus dem Schuber herausziehbar ist.

Es sind verschiedene derartige Verpackungen bekannt, die in der Regel aus Kunststoff hergestellt sind.

Kunststoff ist jedoch hinsichtlich seiner Entsorgung und Wiederverwertung bedenklich. Es muss hier nur auf den Plastikmüll in den Weltmeeren verwiesen werden.

Es wurden in der Vergangenheit bereits Anstrengungen unternommen, entsprechende Kartonverpackungen vorzuschlagen. Diese funktionieren zwar wie vorgesehen, sind aber teilweise auch für Erwachsene nur schwer zu öffnen oder erreichen die für beispielsweise bei der Verpackung von Waschmitteln oder dergleichen nötige Kindersicherheit nicht.

Aufgabe der Erfindung ist es, eine Kartonverpackung zu schaffen, die auch zur Verpackung von Gütern geeignet ist, die nicht in Kinderhände gelangen dürfen. Zudem ist es Aufgabe der Erfindung, daß die Verpackung wiederverschließbar ist und dabei dieselbe Sicherheit aufweist.

Diese Aufgabe wird durch einen Faltschachtel nach Anspruch 1 gelöst.

Dadurch wird sichergestellt, daß eine Verriegelung stattfindet und diese aber auch auf einfache Art und Weise gelöst werden kann.

Erfindungsgemäß ist es auch sehr vorteilhaft, wenn ein Bodenwandlappen vorgesehen ist, der in der Hülse auf die Bodenwand gefaltet ist und die gesamte Länge der Hülse einnehmen kann.

Dadurch wird die Hülse stabilisiert und erhält eine erhöhte Steifigkeit.

Gemäß einer weiteren Fortbildung der Erfindung ist es sehr vorteilhaft, wenn wenigstens ein Seitenwandlappen am freien Ende der Hülse angelenkt und in die Hülse gefaltet ist und die gesamte Länge der Hülse einnehmen kann.

Auch hierdurch wird die Hülse stabilisiert und erhält eine erhöhte Steifigkeit.

Dabei hat es sich als sehr vorteilhaft erwiesen, wenn wenigstens ein Seitenwandlappen eine Ausnehmung aufweist, die wenigstens eine Teillänge der Länge der Hülse einnimmt.

Hiermit kann der Auszug des Einsatzes begrenzt werden, indem ein enstsprechender Lappen des Einsatzes in die Ausnehmung eingreift.

Weiterhin hat es sich als sehr vorteilhaft erwiesen, wenn die Rückseitenwand ein Griffloch aufweist.

Durch dieses Griffloch kann auf den Rastlappen zugeriffen werden. Das Griffloch kann dabei als Langloch ausgebildet sein.

Weiterhin hat es sich als sehr vorteilhaft erwiesen, wenn die Rückseitenwand, eine Seitenwand, die Bodenwand und/oder die Deckwand ein weiteres Griffloch aufweist.

Durch dieses weitere Griffloch kann eine zweite Verriegelung betätigt werden.

Äußerst vorteilhaft ist es gemäß einer weiteren Ausgestaltung der Erfindung auch, wenn ein zusätzlicher Rastlappen in der Hülse vorgesehen ist.

Dieser zusätzliche Rastlappen bildet eine zusätzliche Verriegelung, die getrennt betätigt werden muss um die Verpackung zu öffnen.

Gemäß einer weiteren Fortbildung der Erfindung ist es äußerst vorteilhaft, wenn der Einsatz eine Bodenwand, zwei daran angelenkte Längsseitenwände und zwei an der Bodenwand angelenkte Schmalseitenwände aufweist, wobei die eine Schmalseitenwand als Rückwand und die andere Schmalseitenwand als Vorderwand dient.

Hiermit wird ein stabiler, schalenförmiger Einsatz gebildet, der Füllgut aufzunehmen vermag.

Dabei hat es sich als sehr vorteilhaft erwiesen, wenn an der Rückseitenwand ein Rückseitenwandlappen angelenkt ist, der auf die Rückseitenwand gefaltet ist.

Hierdurch wird eine stabile Rückseitenwand geschaffen.

Äußerst vorteilhaft ist es erfindungsgemäß auch, wenn in der Rückseitenwand am von der Bodenwand abgewandten Ende eine Ausnehmung angeordnet ist, die sich bis in den Rückseitenwandlappen erstrecken kann bzw. dort eine der Ausnehmung in der Rückseitenwand entsprechende Ausnehmung angeordnet ist.

In diese Ausnehmung kann der Rastlappen des Schubers eingreifen und so mit dem Einsatz in Interaktion treten und diesen im Schuber verriegeln.

Äußerst vorteilhaft ist es erfindungsgemäß, wenn an den zur Rückseitenwand gerichteten Rändern der Längsseitenwände und/oder an den seitlichen Rändern der Rückseitenwand mindestens ein Arretierungslappen vorgesehen ist.

Dieser Arretierungslappen ist so gebogen, daß er auf der Seitenwand des Einsatzes zu liegen kommt und greift dort in die Ausnehmung der Seitenwandlappen des Schubers ein und sorgt so für eine Begrenzung des Auszuges des Einsatzes aus dem Schuber.

Eine weitere sehr vorteilhafte Ausgestaltung der Erfindung liegt vor, wenn an wenigstens einer Längsseitenwand, an der Bodenwand und/oder an der Rückseitenwand ein Rastlappen vorgesehen ist, welcher korrespondierend zum zusätzlichen Griffloch des Schubers angeordnet sein kann.

Hierdurch lässt sich die Verpackung nur durch gleichzeitiges Betätigen zweier Rasteinrichtungen öffnen. Durch entsprechende Anordnung kann eine zweihändige Betätigung erzwungen werden. Dies ist in der Regel für Kleinkinder nicht möglich, so daß sich eine kindersichere Verpackung ergibt.

Äußerst vorteilhaft ist es gemäß einer weiteren Fortbildung der Erfindung auch, wenn eine zusätzliche Rasteinrichtung vorgesehen ist.

Diese zusätzliche Rasteinrichtung ermöglicht nicht nur beim ersten Öffnen die sichere Verriegelung, sondern auch beim Wiederverschluß. Auch dann ist sichergestellt, daß die Verpackung nicht unbefugt durch Kinder geöffnet werden kann. Es müssen bei der Öffnung der Verpackung jeweils mehere Schritte gleichzeitig ausgeführt werden. Bei entsprechender Ausgestaltung kann dies auch eine zweihändige Bedienung notwendig machen.

Gemäß einer weiteren Fortbildung der Erfindung ist es äußerst vorteilhaft, wenn Klebelaschen an den Seitenkanten der Rückseitenwand, der Längsseitenwände und/oder der Vorderwand vorgesehen sind, die geschlossen ausgebildet sein können.

Mit Hilfe dieser Klebelaschen werden die einzelnen Wände des Einsatzes miteinander auch flüssigkeitsdicht verbunden.

Eine weitere sehr vorteilhafte Ausgestaltung der Erfindung liegt vor, wenn an der Vorderwand ein Verstärkungslappen angelenkt ist.

Mit diesem Verstärkungslappen wird die Vorderwand so steif, daß diese nicht verbogen werden kann und so ohne Entriegelung des Rastlappens der Inhalt entnommen werden kann.

Weiterhin hat es sich als sehr vorteilhaft herausgestellt, wenn das Material des Einsatzes flüssigkeitsdicht, flüssigkeitsabweisend, fettdicht, fettabweisend oder dergleichen ausgerüstet oder entsprechend beschichtet ist, insbesondere daß der Einsatz auf seiner Innenseite mit einer Resistenzschicht, insbesondere gegen Flüssigkeiten ausgerüstet ist, wobei die Resistenzschicht als Lackauftrag, Beschichtung, Imprägnierung oder Kaschierung ausgebildet sein kann.

Damit können auch Güter verpackt werden, die fetten oder Feuchtigkeit absondern.

Äußerst vorteilhaft ist es erfindungsgemäß auch, wenn der Einsatz zumindest hinsichtlich Wände und Boden flüssigkeitsdicht ausgebildet ist.

Damit kann auch flüssiges, rieselfähiges, durchfeuchtendes oder fettendes Füllgut vorgesehen werden.

Eine weitere sehr vorteilhafte Fortbildung der Erfindung liegt auch vor, wenn zwischen zwei Seitenwänden, vorzugsweise anschließend an die Vorderwand oder die Rückwand, vorzugsweise an der freien Kante der Seitenwände, ein Verstärkungsstreifen angeordnet ist.

Dieser Versteifungsstreifen kann beispielsweise als "Deckel" der Verpackung ausgebildet sein. Durch die Anordnung des Verstärkungsstreifens werden nicht nur die freien Enden der Seitenwände stabilisiert, sondern auch, wenn der Verstärkungsstreifen mit der Vorderwand des Einsatzes verbunden ist, auch verhindert, daß beim Öffnen hinter die Vorderwand gegriffen werden kann und so die Verpackung unter Umständen gegen die Verriegelungen mit Gewalt geöffnet werden könnte. Weitere Verstärkungsstreifen sind denkbar.

Eine nochmals sehr vorteilhafte Fortbildung der Erfindung liegt darin, daß die Faltschachtel im Querschnitt rechteckig, trapezförmig, teiltrapezförmig oder dergleichen und/oder im Längsschnitt rechteckig, trapezförmig, teiltrapezförmig oder dergleichen ausgebildet ist.

Hierdurch kann beispielsweise das Füllgut leichter entnommen werden und/oder es wird verhindert, daß sich Füllgut in einer Kante festsetzt.

Weiterhin hat es sich als sehr vorteilhaft erwiesen, wenn der Schuber und/oder der Einsatz bedruckt sind.

Damit lassen sich Verwendungshinweise, Werbung, Inhaltsinformationen oder dergleichen aufbringen.

Im folgenden wird die Erfindung anhand eines Ausführungsbeispiels veranschaulicht.

Dabei zeigen:
- Fig. 1: einen Zuschnitt eines Schubers,
- Fig. 2: einen Zuschnitt eines Einsatzes,
- Fig. 3: ein Schaubild des Schubers,
- Fig. 4: ein Schaubild des Einsatzes,
- Fig. 5: eine schematische Darstellung der Verriegelung des Einsatzes im Schuber,
- Fig. 6: ein Zuschnitt eines Schubers mit zwei Verriegelungen, wobei beide Verriegelungen im hinteren Bereich angeordnet sind,
- Fig. 7: ein Zuschnitt eines Schuber mit zwei Verriegelungen, wobei die eine Verriegelung im hinteren und die andere im vorderen Bereich angeordnet ist,
- Fig. 8: ein Schaubild dieses Schubers und Einsatzes,
- Fig. 9: ein Zuschnitt einer Verpackung bei der die Rückwand schräg ansteigend verläuft, und
- Fig. 10: ein weiterer Zuschnitt einer Verpackung bei der die Rückwand schräg ansteigend verläuft und bei der an der Vorderwand eine Abdeckung vorgesehen ist.

Mit 1 ist in Fig. 1 ein Zuschnitt für einen Schuber mit einer Bodenwand 2, einer ersten Längsseitenwand 3, einer Deckwand 4 und einer zweiten Längsseitenwand 5 bezeichnet. Die vorgenannten Abschnitte sind über Faltlinien 6 aneinander angelenkt. An der freien Seitenkante der Bodenwand 2 ist eine Verschlusslasche 7 ebenfalls über eine Faltlinie angelenkt. Mit Hilfe dieser Verschlußlasche 7 werden die Wände 2, 3, 4 und 5 zu einer Hülse verbunden.

Am einen Ende der Hülse sind an der Bodenwand 2 ein Bodenwandlappen 8, an der Seitenwand 3 ein Seitenwandlappen 9, an der Seitenwand 5 ein Seitenwandlappen **11** und an der Deckwand ein Rastlappen 10 angeordnet, die so auf die jeweilgen Wände gefaltet werden, daß diese innen in der Hülse liegen. Der Bodenwandlappen 8 und die Seitenwandlappen 9 und 11 werden dabei vollflächig mit der jeweiligen Wand verklebt und verstärken so die jeweilige Wand, daß diese stabil und widerstandsfähig ist.

Die Seitenwandlappen 9 und 11 weisen an ihrer Kante zur Deckwand 4 hin eine Ausnehmung 12 auf, in die ein entsprechender Ansatz eines Einsatzes, der in den Schuber hineingeschoben wird, eingreifen kann. Dadurch, daß die Ausnehmung nicht bis zur Faltlinie zur jeweiligen Seitenwand 3 bzw. 5 reicht, wird so der maximal mögliche Auszug des Einsatzes begrenzt, so daß dieser nicht aus dem Schuber herausgezogen werden bzw. aus diesem herausfallen kann.

Zusätzlich ist am Seitenwandlappen 11 eine zweite Ausnehmung 13 vorgesehen, welche der Verschlußlasche 7 entspricht und so dafür sorgt, daß die Wandung des Schubers auf der Innenseite im wesentlichen eben ist.

Der Rastlappen 10 ist durch eine etwa auf der Hälfte der der Länge der Deckwand 4 entsprechenden Position angeordneten Faltlinie 14 in zwei Teilbereiche 15 und 16 unterteilt. Der erste Teilbereich 15 ist an der Deckwand 4 mittels einer Faltlinie 17 angelenkt und mit der Deckwand 4 verklebt. Der zweite Teilbereich 16 dagegen ist nicht mit der Deckwand verklebt. Am von der Faltlinie 14 abgewandten Ende ist eine Verjüngung 18 vorgesehen. Innerhalb dieser Verjüngung 18 ist parallel zur Faltlinie 14 eine Faltlinie 19 angeordnet. Die Position der Faltlinie 19 entspricht dabei der Länge der Deckwand 4. An die Faltlinie 19 schließt ein Betätigungslappen 20 an, der in Richtung Bodenwand 2 ausgerichtet ist und ein Griffloch 21 aufweist.

Am hinteren Ende der Wände 2, 3, 4 und 5 sind Rückwandlappen 22, 23, 24 und 25 angelenkt, die im aufgerichteten Zustand miteinander verklebt werden und die Rückwand des Schubers bilden. In dieser Rückwand ist korrespondierend zum Griffloch 21 ein Langloch 26 vorgesehen, welches den Zugriff auf das Griffloch 21 erlaubt.

Das Langloch 26 ist dabei entsprechend auf die Rückwandlappen 22, 23, 24 und 25 verteilt.

Der zweite Teilbereich 16 des Rastlappens 10 hängt im aufgerichteten Zustand des Schubers mit der Faltlinie 19 etwas von der Deckwand 4 herab, Durch die Verjüngung 18 werden so Schultern 27 des Rastlappens 10 gebildet, die in den Einsatz einzugreifen vermögen.

Der zweite Zuschnitt 31 ist zur Bildung des Schubers vorgesehen und besteht aus einer Bodenfläche 32, einer über eine Faltline 37 angelenkten Vorderwand 33, einer über eine Faltline 38 angelenkten ersten Seitenwand 34, einer über eine Faltlinie 39 angelenken zweiten Seitenwand 35 und einer über eine Faltlinie 40 angelenkten Rückwand 36.

Es sind Zwickelecken 41 und 42 zwischen der Vorderwand 33 und den Seitenwänden 34 und 35 vorgesehen, mit denen die Übergänge zwischen Vorderwand 33 und den Seitenwänden 34 und 35 abgedichtet werden. Hierzu werden in diesem Ausführungsbeispiel die Zwickelecken nach innen gefaltet.

Zwischen den Seitenwänden 34 und 35 und der Rückwand 36 sind weitere Zwickelecken 43 und 44 vorgesehen, die ebenfalls nach innen gefaltet sind, so daß sich entlang der Seitenwände eine im wesentlichen ebene Oberfläche ergibt.

Die Zwickelecken 43 und 44 sind an den Seitenwänden 34 und 35 verkürzt ausgebildet, so daß im Anschluß an die vom Boden 32 wegweisende Kante jeweils ein Rastlappen 45 angelenkt ist, der beim aufgerichteten Einsatz nach außen auf die jeweilige Seitenwand 34 bzw. 35 flach aufgelegt wird. Dieser Rastlappen 45 greift in die Ausnehmungen 12 des Schubers ein, wodurch im Zusammenspiel der Auszug des Einsatzes begrenzt wird.

An der freien Kante der Vorderwand 33 ist ein Vorderwandlappen 46 vorgesehen, der in diesem Ausführungsbeispiel nach innen auf die Vorderwand 32 gefaltet und mit dieser verklebt ist.

Am freien Ende der Rückwand 36 ist eine Ausnehmung 47 vorgesehen, in welche die Verjüngung 18 des Schubers einzugreifen vermag. Die Breite der Ausnehmung 47 muss daher identisch oder etwas größer als die Breite der Verjüngung 18 sein.

Zur Verstärkung der Rückwand 36 ist ein Rückwandlappen 48 vorgesehen, der nach innen umgefaltet und mit der Rückwand 36 verklebt wird. Die Höhe des Rückwandlappens entspricht dabei nahezu der Höhe der Rückwand 36.

Die Ausnehmung 47 erstreckt sich dabei bis in den Rückwandlappen 48 hinein und entspricht beim Umfalten dem Teil der Ausnehmung 47, der in der Rückwand 36 angeordnet ist.

Beim Einschieben des aus dem Zuschnitt 31 gebildeten Einsatzes 51 in den aus dem Zuschnitt 1 gebildeten Schuber 52 verhaken sich die Schultern 27 an der Rückwand 32 des Einsatzes 51. Der Einsatz 51 wird damit in einer definierten, vollständig eingeschobenen Position gehalten.

Die Vorderwand 33 schließt bündig mit den Vorderkanten des Schubers 52 ab und bietet dort keine Angriffsmöglichkeiten, um den Einsatz 51 herauszuziehen.

Durch die Verstärkungslappen sind die Wandungen allesamt so stabil, daß diese nicht verbogen werden können um Zugriff auf den Inhalt der Verpackung zu erlangen.

Zum Öffnen wird durch das Langloch 26 in das Griffloch 21 eingegriffen und der Betätigungslappen 20 in Richtung der Deckwand 4 verschoben. Dadurch werden auch die Schultern 27 nach oben bewegt und verhaken sich nicht mehr hinter der Rückwand 36. Durch leichten Druck durch das Griffloch 21 hindurch wird der Einsatz 51 zumindest geringfügig aus dem Schuber 52 herausgeschoben.

Das Griffloch 21 kann nun losgelassen werden und der Einsatz 51 aus dem Schuber 52 soweit herausgezogen werden, wie dies die Rastlappen 45 erlauben.

Das Füllgut bzw. ein Teil des Füllgutes kann entnommen werden.

Anschließend wird der Einsatz 51 wieder in den Schuber zurück geschoben. Die Schultern 27 greifen wieder hinter der Rückwand 36 ein und verriegeln so den Einsatz 51 im Schuber 52.

Diese Verriegelung ist äußerst stabil und verhindert auch ein ungewolltes Öffnen der Verpackung, wenn diese über Kopf gehalten wird.

Um die Öffnungssicherheit zu erhöhen, kann die Vorderwand 33 des Einsatzes 51 minimal im Schuber 52 versenkt angeordnet sein.

Einsatz 51 und Schuber 52 sind aus Karton gefertigt, wobei auch Wellkarton eingesetzt werden kann.

In Fig. 6 ist eine weitere Variante eines Zuschnitts 61 eines Schubers dargestellt. Dieser weisst wiederum eine Bodenwand 62, eine erste Längsseitenwand 63, eine Deckwand 64 und eine zweite Längsseitenwand 65 auf. Die vorgenannten Abschnitte sind über Faltlinien 66 aneinander angelenkt. An der freien Seitenkante der Bodenwand 62 ist eine Verschlusslasche 67 ebenfalls über eine Faltlinie angelenkt. Mit Hilfe dieser Verschlußlasche 67 werden die Wände 62, 63, 64 und 65 zu einer Hülse verbunden.

Am einen Ende der Hülse sind an der Bodenwand 62 ein Bodenwandlappen 68, an der Seitenwand 63 ein Seitenwandlappen 69, an der Seitenwand 65 ein Seitenwandlappen 71 und an der Deckwand 64 ein Rastlappen 70 angeordnet, die so auf die jeweilgen Wände gefaltet werden, daß diese innen in der Hülse liegen. Der Bodenwandlappen 68 und die Seitenwandlappen 69 und 71 werden dabei vollflächig mit der jeweiligen Wand verklebt und verstärken so die jeweilige Wand im Bereich des offenen Endes der Hülse, daß diese stabil und widerstandsfähig ist.

Dadurch, daß die Seitenwandlappen nicht über die volle Länge der jeweiligen Wand reichen, wird so der maximal mögliche Auszug des Einsatzes begrenzt, indem entsprechende Widerlagerlappen am Inneteil angeordnet sind. So kann der Einsatz nicht aus dem Schuber herausgezogen werden bzw. aus diesem herausfallen.

Zusätzlich ist am Seitenwandlappen 71 eine Ausnehmung 73 vorgesehen, welche der Verschlußlasche 67 entspricht und so dafür sorgt, daß die Wandung des Schubers auf der Innenseite im wesentlichen eben ist.

Der Rastlappen 70 ist mittels einer Faltlinie 77 an der Deckwand 64 angelenkt. Am von der Faltlinie 77 abgewandten Ende ist eine Verjüngung 78 vorgesehen. Innerhalb dieser Verjüngung 78 ist parallel zur Faltlinie 77 eine Faltlinie 79 angeordnet. Die Position der Faltlinie 79 entspricht dabei der Länge der Deckwand 64. An die Faltlinie 79 schließt ein Betätigungslappen 80 an, der in Richtung Bodenwand 62 ausgerichtet ist und zwei Grifflöcher 81 und 81a aufweist.

Am hinteren Ende der Wände 62, 63, 64 und 65 sind Rückwandlappen 82, 83, 84 und 85 angelenkt, die im aufgerichteten Zustand miteinander verklebt werden und die Rückwand des Schubers bilden. In dieser Rückwand ist korrespondierend zum Griffloch 81 und 81a ein Langloch 86 und eine runde Öffnung 86a vorgesehen. Das Langloch 86 ermöglicht Zugriff auf das Griffloch 81 erlaubt, welches innerhalb der Grenzen des Langloches 86 verschoben werden kann. So kommt das zweite Griffloch 81a mit der Öffnung 86a in Deckung, so daß der Einsatz mit dem Finger durch diese korrespondierenden Öffnungen etwas aus dem Schuber herausgeschoben werden kann.

Der Rastlappen 70 hängt im aufgerichteten Zustand des Schubers mit der Faltlinie 79 etwas von der Deckwand 64 herab, Durch die Verjüngung 78 werden so Schultern 88 des Rastlappens 70 gebildet, die in den Einsatz einzugreifen vermögen.

An der freien Kante der Verschlusslasche 67 kann noch ein Rastelement 87 vorgesehen sein, welches seitlich zu liegen kommt.

In Abwandlung hiervon kann auch, wie in Fig. 7 dargestellt, das zweite Griffloch 86a an die Seitenwand 62 verschoben sein, so daß hier ein Rastelement des Einsatzes entriegelt werden muss und zusätzlich der Rastlappen 70 über das Langloch 86 betätigt werden muss um die Verpackung zu öffnen.

Die aufgerichtete Verpackung ist in Fig. 8 dargestellt.

In Fig. 9 ist eine Variante eines Einsatzes dargestellt. Der Zuschnitt 91 weist gegenüber dem Zuschnitt 31 eine verkürzte Bodenwand 92 auf. Die Hinterkante der Seitenwände 94 und 95 verläuft daher schräg. Die Dichtlappen 93 und 94 sind daran angepasst und als Zwickelecken ausgebildet. Eine zusätzliche Befestigungslasche 98 ist am senkrecht verlaufenden Teil 97 der Rückwand 96 vorgesehen.

Durch die Schrägstellung der Rückwand kann Füllgut leichter entnommen werden. Der Schuber kann an diese Form des Einsatzes angepasst sein.

In Fig. 10 ist eine weitere Variante gezeigt. Dort ist zusätzlich noch an der Vorderwand 33 ein Lappen 110 angelenkt, der auf die freien Kanten der Seitenwände 94 und 95 gefaltet wird. An den Zwickelecken 41 und 42 sind Befestigungslappen 111 und 112 angelenkt, welche nach innen gefaltet werden. Der Lappen 110 wird auf die Befestigungslappen 111 und 112 gefaltet und mit diesen verbunden. Entsprechend der Breite des Lappens 110 ist damit der Einsatz durch eine "Deckwand" abgedeckt. Hierdurch wird verhindert, daß versehentlich oder auch zum gewaltsamen Öffnen die Vorderwand 33 ergriffen wird.

Es ist denkbar, daß das Material des Einsatzes, aber auch des Schubers flüssigkeitsdicht, flüssigkeitsabweisend, fettdicht, fettabweisend oder dergleichen ausgerüstet oder entsprechend beschichtet ist, insbesondere daß der Einsatz auf seiner Innenseite mit einer Resistenzschicht, insbesondere gegen Flüssigkeiten ausgerüstet ist, wobei die Resistenzschicht als Lackauftrag, Beschichtung, Imprägnierung oder Kaschierung ausgebildet sein kann.

Der Schuber und/oder der Einsatz können bedruckt sein und Verwendungshinweise, Werbung, Inhaltsinformationen oder dergleichen aufweisen.

## Patentansprüche

1. Faltschachtel aus Papier oder Karton mit einem nicht auf einfache Weise öffenbaren Verschluß, insbesondere einem nicht durch Kinder öffenbaren Verschluß, sowie Wiederverschluß, wobei die Faltschachtel zweiteilig ausgebildet ist, nämlich einen Schuber (52) und einen Einsatz (51) umfasst,
wobei eine Verriegelungseinrichtung (10, 27) vorgesehen ist, welche den Einsatz (51) im Schuber (52) verriegelt, wobei der Schuber (52) eine Bodenwand (2), eine erste Seitenwand (3), eine zweite Seitenwand (5) und eine Deckwand (4) vorgesehen ist, die eine Hülse bilden und die Hülse durch eine Rückseitenwand (22) an ihrem einen Ende verschlossen ist, wobei die Rückseitenwand (22) aus zwei oder mehr Rückseitenwandlappen (22, 23, 24, 25) gebildet ist, die an Bodenwand (2), Seitenwand (3, 5) und/oder Deckwand (4) angelenkt sind,
wobei an der der Rückseitenwand (22) gegenüberliegenden Seite der Hülse ein Rastlappen (10) angeordnet ist, der in die Hülse hinein gefaltet ist, dadurch gekennzeihnet, daß der Rastlappen (10) sich über die gesamte Längenausdehnung der Hülse erstreckt und mit einem Ansatz (20) versehen ist, der an der Rückseitenwand zu liegen kommt und ein Griffloch (21) aufweisen kann,wobei der Rastlappen an dem dem Ansatz (20) zugewandten Ende eine Verjüngung (18) aufweist, wobei durch die Verjüngung (18) Schultern (27) an dem Rastlappen (10) gebildet sind, wobei diese Schultern (27) in eine Ausnehmung (47) einer Rückwand (36) des Einsatzes (51) eingreifen können und so die Verriegelungseinrichtung bilden.

2. Faltschachtel nach einem der vorangehenden Ansprüche, wobei der Schuber **dadurch gekennzeichnet ist, daß** an der der Rückenseitenwand (22) gegenüberliegenden Seite der Hülse ein Bodenwandlappen (8) vorgesehen ist, der in der Hülse auf die Bodenwand (2) gefaltet ist und die gesamte Länge der Hülse einnehmen kann.

3. Faltschachtel nach einem der vorangehenden Ansprüche, wobei der Schuber **dadurch gekennzeichnet ist, daß** wenigstens ein Seitenwandlappen (9, 11) am freien Ende der Hülse angelenkt und in die Hülse gefaltet ist und die gesamte Länge der Hülse einnehmen kann.

4. Faltschachtel nach Anspruch 3, wobei der Schuber **dadurch gekennzeichnet ist, daß** wenigstens ein Seitenwandlappen (9, 11) eine Ausnehmung (12) aufweist, die wenigstens eine Teillänge der Länge der Hülse einnimmt.

5. Faltschachtel nach einem der vorangehenden Ansprüche, wobei der Schuber **dadurch gekennzeichnet ist, daß** die Rückseitenwand (22) ein Griffloch (26) aufweist.

6. Faltschachtel nach einem der vorangehenden Ansprüche, wobei der Schuber **dadurch gekennzeichnet ist, daß** die Rückseitenwand (22), eine Seitenwand, die Bodenwand und/oder die Deckwand ein weiteres Griffloch aufweist.

7. Faltschachtel nach einem der vorangehenden Ansprüche, **dadurch gekennzeichnet, daß** ein zusätzlicher Rastlappen in der Hülse vorgesehen ist.

8. Faltschachtel nach einem der vorangehenden Ansprüche, **daduch gekennzeichnet,** daß der Einsatz (51) eine Bodenwand (32), zwei daran angelenkte Längsseitenwände (34, 35) und zwei an der Bodenwand (32) angelenkte Schmalseitenwände aufweist, wobei die eine Schmalseitenwand als Rückseitenwand (36) und die andere Schmalseitenwand als Vorderwand (33) dient.

9. Faltschachtel nach Anspruch 8, wobei der Einsatz **dadurch gekennzeichnet ist, daß** an der Rückseitenwand (36) ein Rückseitenwandlappen (48) angelenkt ist, der auf die Rückseitenwand (36) gefaltet ist und/oder daß in der Rückseitenwand (36) am von der Bodenwand (32) abgewandten Ende eine Ausnehmung (47) angeordnet ist, die sich bis in den Rückseitenwandlappen (48) erstrecken kann bzw. dort eine der Ausnehmung in der Rückseitenwand (36) des Einsatzes (51) entsprechende Ausnehmung (47) angeordnet ist.

10. Faltschachtel nach einem der Ansprüche 8 oder 9, wobei der Einsatz **dadurch gekennzeichnet ist, daß** an den zur Rückseitenwand (36) gerichteten Rändern der Längsseitenwände (34, 35) und/oder an den seitlichen Rändern der Rückseitenwand (36) mindestens ein Arretierungslappen (45) vorgesehen ist und/oder daß an wenigstens einer Längsseitenwand (34, 35), an der Bodenwand und/oder an der Rückseitenwand ein Rastlappen vorgesehen ist, welcher korrespondierend zum zusätzlichen Griffloch des Schubers angeordnet sein kann.

11. Faltschachtel nach einem der Ansprüche 8 bis 10, wobei der Einsatz **dadurch gekennzeichnet ist, daß** eine zusätzliche Rasteinrichtung vorgesehen ist.

12. Faltschachtel nach einem der Ansprüche 8 bis 11, wobei der Einsatz **dadurch gekennzeichnet ist, daß** Klebelaschen (41, 42, 43, 44) an den Seitenkanten der Rückseitenwand (36), der Längsseitenwände (34, 35) und/oder der Vorderwand (33) vorgesehen sind, die geschlossen ausgebildet sein können und/oder an der Vorderwand (33) ein Verstärkungslappen (46) angelenkt ist.

13. Faltschachtel nach einem der Ansprüche 8 bis 12, **dadurch gekennzeichnet, daß** das Material des Einsatzes (51) flüssigkeitsdicht, flüssigkeitsabweisend, fettdicht, fettabweisend oder dergleichen ausgerüstet oder entsprechend beschichtet ist, insbesondere daß der Einsatz auf seiner Innenseite mit einer Resistenzschicht, insbesondere gegen Flüssigkeiten ausgerüstet ist, wobei die Resistenzschicht als Lackauftrag, Beschichtung, Imprägnierung oder Kaschierung ausgebildet sein kann.

14. Faltschachtel nach einem der Ansprüche 8 bis 13, **dadurch gekennzeichnet, daß** der Einsatz (51) zumindest hinsichtlich Wände und Boden flüssigkeitsdicht ausgebildet ist.

15. Faltschachtel nach einem der Ansprüche 8 bis 14, wobei der Einsatz **dadurch gekennzeichnet ist, daß** zwischen zwei Seitenwänden, vorzugsweise anschließend an die Vorderwand oder die Rückwand, vorzugsweise an der freien Kante der Seitenwände, ein Verstärkungsstreifen angeordnet ist und/oder daß die Faltschachtel im Querschnitt rechteckig, trapezförmig, teiltrapezförmig oder dergleichen und/oder im Längsschnitt rechteckig, trapezförmig, teiltrapezförmig oder dergleichen ausgebildet ist und/oder daß der Schuber (52) und/oder der Einsatz (51) bedruckt sind.

## Claims

1. Folding box made of paper or cardboard with a closure that cannot be easily opened, in particular a closure that cannot be opened by children, as well as a reclosure, wherein the folding box is formed in two parts, namely comprises a slipcase (52) and an insert (51), wherein a locking device (10, 27) is provided, which locks the insert (51) in the slipcase (52), wherein the slipcase (52) is provided with a bottom wall (2), a first side wall (3), a second side wall (5) and a top wall (4), which form a sleeve and the sleeve is closed at one end by a rear side wall (22), wherein the rear side wall (22) is formed by two or more rear side wall tabs (22, 23, 24, 25) hinged to the bottom wall (2), side wall (3, 5) and/or top wall (4), wherein a locking tab (10) is arranged on the side of the sleeve opposite the rear side wall (22) and is folded into the sleeve, **characterized in that** the locking tab (10) extends over the entire longitudinal extent of the sleeve and is provided with a projection (20) which comes to rest on the rear side wall and can have a grip hole (21), wherein the locking tap has a taper (18) at the end facing the projection (20), wherein shoulders (27) are formed on the locking tab (10) by the taper (18), wherein these shoulders (27) can engage in a recess (47) of a rear wall (36) of the insert (51) and thus form the locking device.

2. Folding box according to one of the preceding claims, wherein the slipcase is **characterized in that** a bottom wall tab (8) is provided on the side of the sleeve opposite the rear side wall (22), which bottom wall tab is folded onto the bottom wall (2) in the sleeve and can take up the entire length of the sleeve.

3. Folding box according to one of the preceding claims, wherein the slipcase is **characterized in that** at least one side wall tab (9, 11) is hinged to the free end of the sleeve and folded into the sleeve and can take up the entire length of the sleeve.

4. Folding box according to Claim 3, wherein the slipcase is **characterized in that** at least one side wall tab (9, 11) has a recess (12) which occupies at least a
partial length of the length of the sleeve.

5. Folding box according to one of the preceding claims, wherein the slipcase is characterized in-that the rear side wall (22) has a grip hole (26).

6. Folding box according to one of the preceding claims, wherein the slipcase is **characterized in that** the rear side wall (22), a side wall, the bottom wall and/or the top wall has a further grip hole.

7. Folding box according to one of the preceding claims, **characterized in that** an additional locking tab is provided in the sleeve.

8. Folding box according to one of the preceding claims, **characterized in that** the insert (51) has a bottom wall (32), two longitudinal side walls (34, 35) hinged thereto and two narrow side walls hinged to the bottom wall (32), wherein one narrow side wall serves as a rear side wall (36) and the other narrow side wall serves as a front wall (33).

9. Folding box according to Claim 8, wherein the insert is **characterized in that** a rear side wall tab (48) is hinged to the
rear side wall (36), which rear side wall tab is folded onto the rear side wall (36) and/or **in that** a recess (47) is arranged in the rear side wall (36) at the end facing away from the bottom wall (32), which recess can extend into the rear side wall tabs (48) or a recess
(47) corresponding to the recess in the rear side wall (36) of the insert (51) is arranged there.

10. Folding box according to one of Claims 8 or 9, wherein the insert is **characterized in that** at least one securing tab (45) is provided on the edges of the longitudinal side walls (34, 35) directed towards the rear side wall (36) and/or on the lateral edges of the rear side wall (36) and/or in that a locking tab is provided on at least one longitudinal side wall (34, 35), on the bottom wall and/or on the rear side wall, which locking tab can be arranged in a manner corresponding to the additional grip hole of the slipcase.

11. Folding box according to one of Claims 8 to 10, wherein the insert is **characterized in that** an additional latching device is provided.

12. Folding box according to one of Claims 8 to 11, wherein the insert is **characterized in that** adhesive tabs (41, 42, 43, 44) are provided on the side edges of the rear side wall (36), the longitudinal side walls (34, 35) and/or the front wall (33), which can be of closed design and/or a reinforcing tab (46) is hinged to the front wall (33).

13. Folding box according to one of Claims 8 to 12, **characterized in that** the material of the insert (51) is equipped or coated accordingly to be liquid-tight, liquid-repellent, grease-tight, grease-repellent or the like, in particular that the insert is equipped on its inside with a resistance layer, in particular against liquids, wherein the resistance layer can be designed as a lacquer application, coating, impregnation or lamination.

14. Folding box according to one of Claims 8 to 13, **characterized in that** the insert (51) is designed to be liquid-tight at least with regard to walls and bottom.

15. Folding box according to one of Claims 8 to 14, wherein the insert is **characterized in that** a reinforcing strip is arranged between two side walls, preferably adjoining the front wall or the rear wall, preferably on the free edge of the side walls, and/or **in that** the folding box is rectangular, trapezoidal, partially trapezoidal or the like in cross-section and/or rectangular, trapezoidal, partially trapezoidal or the like in longitudinal section and/or **in that** the slipcase (52) and/or the insert (51) are printed.

## Revendications

1. Emballage pliant en papier ou en carton avec une fermeture qui n'est pas ouvrable de manière simple, en particulier une fermeture qui est impossible d'ouvrir par des enfants, ainsi qu'une refermeture, l'emballage pliant étant réalisé en deux parties, à savoir comprenant un tiroir (52) et un insert (51), un dispositif de verrouillage (10, 27) étant prévu, lequel verrouille l'insert (51) dans le tiroir (52), le tiroir (52) étant pourvu d'une paroi de fond (2), d'une première paroi latérale (3), d'une deuxième paroi latérale (5) et d'une paroi de couverture (4), qui forment un manchon et le manchon étant fermé par une paroi arrière latérale (22) à l'une de ses extrémités, la paroi arrière latérale (22) étant formée de deux ou plusieurs languettes de paroi arrière latérale (22, 23, 24, 25) qui sont articulées à la paroi de fond (2), la paroi latérale (3, 5) et/ou la paroi de couverture (4), une languette d'encliquetage (10) étant disposée sur le côté du manchon opposé à la paroi arrière latérale (22), qui est pliée dans le manchon, **caractérisé en ce que** la languette d'encliquetage (10) s'étend sur toute la longueur du manchon et est pourvue d'un appendice (20) qui vient se placer sur la paroi latérale arrière et peut présenter un trou de préhension (21), la languette d'encliquetage présentant un rétrécissement (18) à l'extrémité tournée vers l'appendice (20), des épaulements (27) étant formés sur la languette d'encliquetage (10) par le rétrécissement (18), ces épaulements (27) étant aptes à s'engager dans un évidement (47) d'une paroi arrière (36) de l'insert (51) et former ainsi le dispositif de verrouillage.

2. Emballage pliant selon l'une des revendications précédentes, le tiroir étant **caractérisé en ce qu'**il est prévu, sur le côté du manchon opposé à la paroi arrière latérale (22), une languette de paroi de fond (8) qui est pliée dans le manchon sur la paroi de fond (2) et apte à occuper toute la longueur du manchon.

3. Emballage pliant selon l'une des revendications précédentes, le tiroir étant **caractérisé en ce qu'**au moins une languette de paroi latérale (9, 11) est articulée à l'extrémité libre du manchon et pliée dans le manchon et apte à occuper toute la longueur du manchon.

4. Emballage pliant selon la revendication 3, le tiroir étant **caractérisé en ce qu'**au moins une languette de paroi latérale (9, 11) présente un évidement (12) qui
occupe une partie de la longueur du manchon.

5. Emballage pliant selon l'une des revendications précédentes, le tiroir étant **caractérisé en ce que** la paroi arrière latérale (22) présente un trou de préhension (26).

6. Emballage pliant selon l'une des revendications précédentes, le tiroir étant **caractérisé en ce que** la paroi arrière latérale (22), une paroi latérale, la paroi de fond et/ou la paroi de couverture présentent un autre trou de préhension.

7. Emballage pliant selon l'une des revendications précédentes, **caractérisé en ce qu'**une languette d'encliquetage supplémentaire est prévue dans le manchon.

8. Emballage pliant selon l'une des revendications précédentes, **caractérisée en ce que** l'insert (51) présente une paroi de fond (32), deux parois latérales longitudinales (34, 35) articulées à celle-ci et deux parois latérales étroites articulées à la paroi de fond (32), l'une des parois latérales étroites servant de paroi arrière latérale (36) et l'autre paroi latérale étroite servant de paroi avant (33).

9. Emballage pliant selon la revendication 8, l'insert étant **caractérisé en ce qu'**une languette de paroi arrière latérale (48) est articulée sur la paroi arrière latérale (36), laquelle est repliée sur la paroi arrière latérale (36) et/ou **en ce qu'**un évidement (47) est disposé dans la paroi arrière latérale (36) à l'extrémité opposée à la paroi de fond (32), lequel est apte à s'étendre jusque dans la languette de paroi arrière latérale (48) ou qu'un évidement (47) correspondant à l'évidement dans la paroi arrière latérale (36) de l'insert (51) y soit disposé.

10. Emballage pliant selon l'une des revendications 8 ou 9, l'insert étant **caractérisé en ce qu'**au moins une languette d'arrêt (45) est prévue sur les bords des parois latérales longitudinales (34, 35) orientés vers la paroi arrière latérale (36) et/ou sur les bords latéraux de la paroi arrière latérale (36) et/ou **en ce qu'**une languette d'encliquetage est prévue sur au moins une paroi latérale longitudinale (34, 35), sur la paroi de fond et/ou sur la paroi arrière latérale, laquelle est disposable en correspondance avec le trou de préhension supplémentaire du tiroir.

11. Emballage pliant selon l'une des revendications 8 à 10, l'insert étant **caractérisé en ce qu'**un dispositif d'encliquetage supplémentaire est prévu.

12. Emballage pliant selon l'une des revendications 8 à 11, l'insert étant **caractérisé en ce que** des pattes adhésives (41, 42, 43, 44) sont prévues sur les bords latéraux de la paroi arrière latérale (36), des parois latérales longitudinales (34, 35) et/ou de la paroi avant (33), qui sont fermables et/ou une languette de renfort (46) est articulée sur la paroi avant (33).

13. Emballage pliant selon l'une des revendications 8 à 12, **caractérisé en ce que** le matériau de l'insert (51) est traité pour être étanche aux liquides, repoussant les liquides, étanche aux graisses, repoussant les graisses ou similaire ou est revêtu de manière correspondante, en particulier **en ce que** l'insert est équipé sur sa face intérieure d'une couche de résistance, en particulier contre les liquides, la couche de résistance étant réalisable sous forme d'application de vernis, de revêtement, d'imprégnation ou de contrecollage.

14. Emballage pliant selon l'une des revendications 8 à 13, **caractérisé en ce que** l'insert (51) est étanche aux liquides au moins en ce qui concerne les parois et le fond.

15. Emballage pliant selon l'une des revendications 8 à 14, l'insert **étant caractérisé en ce qu'une** bande de renfort est disposée entre deux parois latérales, de préférence à la suite de la paroi avant ou de la paroi arrière, de préférence sur le bord libre des parois latérales, et/ou **en ce que** l'emballage pliant est de forme rectangulaire, trapézoïdale, partiellement trapézoïdale ou analogue en section transversale et/ou rectangulaire, trapézoïdale, partiellement trapézoïdale ou analogue en section longitudinale, et/ou **en ce que** le tiroir (52) et/ou l'insert (51) sont imprimés.
